# EUROPÄISCHE PATENTSCHRIFT

(11) **EP 0 901 057 B1**
(45) Veröffentlichungstag und Bekanntmachung des Hinweises auf die Patenterteilung: **26.02.2003**
(21) Anmeldenummer: 98114690.5
(22) Anmeldetag: 05.08.1998
(51) Int. Cl.: G05F 1/569

(54) **Schaltungsvorrichtung zur Stromregelung**
Current regulation circuit
Circuit de régulation de courant

(30) Priorität: 05.09.1997 DE 29715925 U
(43) Veröffentlichungstag der Anmeldung: 10.03.1999
(73) Patentinhaber: FESTO AG & Co, 73734 Esslingen (DE)
(72) Erfinder: Stoll, Kurt, Dr., 73732 Esslingen (DE); Suchy, Walter, 70174 Stuttgart (DE)
(74) Vertreter: Vetter, Hans, Dipl.-Phys. Dr.

(56) Entgegenhaltungen:
- EP-A- 0 417 873
- DE-A- 3 927 972
- DE-A- 4 113 433
- US-A- 4 492 913
- US-A- 5 311 548

## Beschreibung

Die vorliegende Erfindung betrifft eine Schaltungsvorrichtung zur Regelung eines durch eine Magnetspulenanordnung fließenden Spulenstromes, mit einer Regeleinrichtung, die eine Mess-anordnung zum Messen des Spulenstromes aufweist und die den Spulenstrom in Abhängigkeit von der gemessenen Spulenstromstärke regelt, mit Mitteln zur Erzeugung eines durch die Magnetspulenanordnung fließenden Anzugsstromes und mit einer Umschalteinrichtung zur Absenkung des Spulenstromes nach Ablauf einer Anzugszeitdauer auf einen geringeren, bis zum Ende eines Schaltsignals fließenden, getakteten Haltestrom.

Bei einer derartigen z.B. aus der DE 29 600 866 U bekannten Schaltvorrichtung wird der während der Anzugszeitdauer anliegende Anzugsstrom nach Ablauf dieser Anzugszeitdauer heruntergetaktet, wobei in den Taktpausen, das heißt bei abgetrennter Spannungsversorgung, in der Magnetspulenanordnung ein Freilaufstrom induziert wird, der durch die Messanordnung fließt, wodurch eine große Verlustleistung erzeugt wird. Ferner muss die die Schaltungsvorrichtung versorgende Eingangsspannung dem gewünschten Stromwert des Anzugsstromes angepasst sein und somit in Form einer einen bestimmten Spannungswert aufweisenden Gleichspannung vorliegen.

Aufgabe der vorliegenden Erfindung ist es demnach, eine Schaltungsvorrichtung der eingangs genannten Art zu schaffen, die eine wesentlich geringere Verlustleistung erzeugt und gleichzeitig von einer weitgehend beliebigen Spannung versorgt werden kann.

Diese Aufgabe wird erfindungsgemäß dadurch gelöst, daß auch der Anzugsstrom durch Taktung geregelt ist und daß die Meßanordnung außerhalb des Freilaufstromkreises geschaltet ist, in dem während des in den Taktpausen vorliegenden Freilaufzustands der Magnetspulenanordnung der Freilaufstrom fließt.

Auf Grund der Taktung des Anzugsstromes kann die zur Versorgung der Schaltungsvorrichtung dienende Eingangsspannung auch größere als den gewünschten Spannungswert annehmen, da durch die Taktung der Effektivwert der Eingangsspannung abgesenkt werden kann. Der Spannungswert der Eingangsspannung muß deshalb nicht wie bisher an den gewünschten Anzugsstrom angepaßt sein. Dadurch, daß die Meßanordnung außerhalb des Freilaufstromkreises geschaltet ist, fließt in den Taktpausen, in denen die Magnetspulenanordnung ihren Freilaufzustand einnimmt und nicht an der Versorgungsspannung anliegt, der von der Magnetspulenanordnung induzierte Freilaufstrom nicht durch die Meßanordnung. Dies hat zur Folge, daß der Freilaufstrom keine Verlustleistung in der Meßanordnung erzeugt. Die insgesamt anfallende Verlustleistung ist somit wesentlich reduziert und bietet meßtechnische Vorteile.

Vorteilhafte Weiterbildungen des Gegenstands der Erfindung gehen aus den Unteransprüchen hervor.

Zweckmäßigerweise ist eine Gleichrichteranordnung vorgesehen, die eine Eingangsspannung in eine zur Spannungsversorgung der Vorrichtung dienende Versorgungsgleichspannung umformt. Auf diese Weise kann die Schaltungsvorrichtung an eine Gleich- oder Wechselspannung als Eingangsspannung angelegt werden.

Vorteilhafterweise ist zur Spannungs- bzw. Stromversorgung der Regeleinrichtung eine getaktete Spannungs- bzw. Stromquelle vorhanden, deren Versorgungsspannung der Versorgungsspannung der Magnetspulenanordnung entspricht. Aus der zur Versorgung der Magnetspulenanordnung dienenden Versorgungsspannung wird demnach mittels der getakteten Spannungs- bzw. Stromquelle die Regeleinrichtung gespeist, so daß keine zusätzliche Eingangsspannung zur Versorgung der Regeleinrichtung notwendig ist.

Im folgenden wird die erfindungsgemäße Schaltungsvorrichtung anhand der Zeichnung näher erläutert. Es zeigen:
- Fig. 1: ein Ausführungsbeispiel einer Schaltungsvorrichtung,
- Fig. 2a: einen beispielhaft gewählten Spannungsverlauf der Eingangsspannung in Abhängigkeit von der Zeit,
- Fig. 2b: den Verlauf des getakteten Spulenstromes in Abhängigkeit von der Zeit und
- Fig. 2c: den Verlauf der getakteten Spulenspannung in Abhängigkeit von der Zeit.

Fig. 1 zeigt ein Ausführungsbeispiel der Schaltungsvorrichtung 1. Die Schaltungsvorrichtung 1 verfügt über zwei Eingangsklemmen 2, 3, an die von außen eine Eingangsspannung UO anlegbar ist. Die Eingangsklemmen 2, 3 sind mit einer Gleichrichteranordnung 6 verbunden, die beispielsgemäß von einer Diodenbrückenschaltung 7 gebildet ist. Mittels der von der Diodenbrückenschaltung 7 gebildeten Gleichrichteranordnung wird die Eingangsspannung UO in eine Versorgungsgleichspannung UG umgeformt. Der Pluspol der Versorgungsgleichspannung UG liegt an einem positiven Ausgang 8 der Gleichrichteranordnung 6 an, der mit einer Versorgungsleitung 9 verbunden ist, und ein negativer Ausgang 10 der Gleichrichteranordnung 6, an dem der Minuspol der Versorgungsgleichspannung anliegt, ist auf Massepotential GND gelegt (0 Volt). Zwischen der Versorgungsleitung 9 und Massepotential GND liegt die Versorgungsgleichspannung UG an.

In Abwandlung zur bevorzugten Ausführungsform gemäß Fig. 1 ist es möglich, einen Glättungskondensator vorzusehen.

Die Schaltungsvorrichtung 1 verfügt ferner über eine Magnetspulenanordnung 14, die einerseits mit der Versorgungsleitung 9 verbunden ist und andererseits über eine Reihenschaltung aus einer Leuchtdiode 13, der Schaltstrecke zwischen Eingang E und Ausgang A eines gesteuerten Schalters 15 und einen Meßwiderstand 16 mit Masse GND verbunden ist.

Beim vorliegenden Ausführungsbeispiel ist die Magnetspulenanordnung 14 von einer einzigen Magnetspule gebildet, deren Ersatzschaltbild aus einer Reihenschaltung einer idealen Spule 22 und einem Ohmschen Spulenwiderstand 23 gebildet ist.

Parallel zur Magnetspulenanordnung 14 und der Leuchtdiode 13 ist eine Freilaufdiode 17 geschaltet, deren Kathode mit der Versorgungsleitung 9 verbunden ist und deren Anode somit in Verbindung mit dem Eingang E des gesteuerten Schalters 15 steht. Die Magnetspulenanordnung 14, die Leuchtdiode 13 und die Freilaufdiode 17 bilden zusammen einen Freilaufstromkreis 18. In diesem Zusammenhang sei darauf hingewiesen, daß die Leuchtdiode 13 optional ist und für die Funktion der Schaltungsvorrichtung 1 nicht benötigt wird. Sie kann des weiteren durch andere Anzeigeelemente ersetzt oder ergänzt werden, falls dies wünschenswert sein sollte. In der beispielsgemäßen Schaltungsvorrichtung 1 dient die Leuchtdiode 13 dazu, einen durch die Magnetspulenanordnung 14 fließenden Spulenstrom IS optisch anzuzeigen. Sobald ein Spulenstrom IS fließt, leuchtet die Leuchtdiode 13 (Statusanzeige).

Ein zum Ein- und Ausschalten des gesteuerten Schalters 15 dienende Steuereingang S ist über eine Steuerleitung 19 mit einem Steuerausgang AS einer Steuereinheit 20 verbunden. Die Steuerleitung 19 verbindet des weiteren den Steuerausgang AS der Steuereinheit 20 mit einem weiteren Steuereingang S eines gesteuerten Meßschalters 21, dessen Schaltstrecke zwischen einem Eingang E und einem Ausgang A in eine Meßleitung 24 eingeschaltet ist, die die der Masse GND abgewandte Anschlußseite des Meßwiderstandes 16 mit einem Meßeingang M der Steuereinheit 20 verbindet. Bei eingeschaltetem Meßschalter 21 liegt demnach die am Meßwiderstand 16 abfallende Meßspannung UM am Meßeingang M der Steuereinheit 20 an.

Der gesteuerte Schalter 15 und der gesteuerte Meßschalter 21 können beispielsweise als Halbleiterschalter und hierbei insbesondere als MOS-FETs ausgebildet sein. Selbstverständlich könnten auch andere Halbleiterarten als gesteuerte Schalter eingesetzt werden.

Die Steuereinheit 20 verfügt außerdem über einen Umschalteingang UE, der mit einer Umschalteinrichung 25 verbunden ist. Die Steuereinheit 20, der gesteuerte Schalter 15, der gesteuerte Meßschalter 21, der Meßwiderstand 16 und die Umschalteinrichtung 25 bilden zusammen eine Regeleinrichtung 26. Zur Spannungsversorgung der Regeleinrichtung 26 ist beispielsgemäß eine getaktete Spannungsquelle 29 vorgesehen, die an ihrem Ausgang eine Regeleinrichtungsversorgungsspannung UR einprägt, die beim vorliegenden Ausführungsbeispiel mit der Steuereinheit 20 und der Umschalteinrichtung 25 zu deren Versorgung verbunden ist. Gespeist wird die getaktete Spannungsquelle 29 von der Versorgungsgleichspannung UG. Grundsätzlich könnte anstatt der getakteten Spannungsquelle 29 auch eine getaktete Stromquelle vorgesehen werden.

Die Funktion der Schaltungsvorrichtung 1 wird im folgenden anhand der Fig. 2a - c im einzelnen erläutert.

Die Magnetspulenanordnung 14 kann beispielsweise von einer Magnetspule eines Magnetventils gebildet sein, wobei zum Anziehen des Ventilschiebers zunächst ein hoher Anzugsstrom IA erforderlich ist, der anschließend zum Halten des angezogenen Zustands in einen geringeren Haltestrom IH abgesenkt werden kann. Demnach fließt zunächst durch die Magnetspulenanordung 14 während einer Anzugszeitdauer TA der Anzugsstrom IA, der nach Ablauf der Anzugszeitdauer TA in den Haltestrom IH abgesenkt wird.

Im Ruhezustand der Schaltungsvorrichtung 1 ist der gesteuerte Schalter 15 geöffnet. Sobald von außen die Eingangsspannung UO angelegt wird, weist die Versorgungsgleichspannung UG eine steigende Flanke 32 auf und die Anzugszeitdauer TA beginnt zu laufen. Außerdem erzeugt die getaktete Spannungsquelle 29 die Regeleinrichtungsversorgungsspannung UR. Die Steuereinheit 20 veranlaßt dann das Schließen des Schalters 15.

Auf Grund der Versorgungsgleichspannung UG fällt an der Magnetspulenanordnung 14 eine Spulenspannung US ab, die einen im wesentlichen gemäß einer e-Funktion ansteigenden Spulenstrom IS verursacht. Proportional zum Spulenstrom IS steigt die am Meßwiderstand 16 abfallende Meßspannung UM an. Da der Meßschalter 21 wie auch der gesteuerte Schalter 15 mittels des Steuerausgangs AS der Steuereinheit 20 angesteuert wird, ist dieser ebenfalls geschlossen, so daß die Meßspannung UM am Meßeingang M der Steuereinheit 20 anliegt. Der Spulenstrom IS fließt fast vollständig durch den Meßwiderstand 16. Vorteilhafterweise ist der Meßeingang M hochohmig, so daß der über die Meßleitung 24 in die Steuereinheit 20 fließende Strom gering ist.

Es wäre in Abwandlung des dargestellten Ausführungsbeispiels auch möglich, den gesteuerten Schalter 15 und den gesteuerten Meßschalter 21 über separate Ansteuerausgänge der Steuereinheit 20 anzusteuern.

Eine Auswerteeinrichtung der Steuereinheit 20 vergleicht nun den gemessenen Wert der Meßspannung UM mit einer internen Vergleichsspannung, wobei der gesteuerte Schalter 15 in Abhängigkeit vom Vergleichsergebnis geöffnet bzw. wieder geschlossen wird.

Bei geöffnetem Schalter 15 liegt am Meßwiderstand 16 kein gültiges Meßsignal an, da dieser stromlos ist, obwohl im Freilaufstromkreis 18 ein von der Magnetspulenanordnung 14 induzierter Freilaufstrom fließt. Aus diesem Grund ist der Meßschalter 21 ebenfalls geöffnet, so daß am Meßeingang M der Steuereinheit 20 kein Signal anliegt. Beim Ausführungsbeispiel verfügt der Meßschalter 21 über von einem sogenannten sample-and-hold-Glied gebildete Meßwertspeichermittel, die den dem Meßeingang M der Steuereinheit 20 zugeführten Spannungswert so lange halten, bis der Meßschalter 21 und damit auch der gesteuerte Schalter 15 wieder geschlossen sind und der nächste gültige Meßwert anliegt und damit der Meßeingang M der Steuereinheit 20 vom Meßschalter 21 ständig einen gültigen Meßwert erhält. Es versteht sich, daß die Meßwertspeichermittel alternativ auch in der Steuereinheit 20 ingetriert sein könnten.

Die interne Vergleichsspannung der Steuereinheit 20 könnte beispielsweise einen dreieckförmigen Verlauf haben und mit der Differenzspannung aus Sollwert der Meßspannung UM minus dem Istwert der Meßspannung UM verglichen werden. Bei jedem "Schnittpunkt" aus der Differenzspannung und der Vergleichsspannung wird der gesteuerte Schalter 15 umgeschaltet. Ist die Differenzspannung größer als die Vergleichsspannung, so wird der gesteuerte Schalter 15 geöffnet, im anderen Fall wird er geschlossen. Dieses Prinzip ist aus der DE-29 60 0866 bekannt. Grundsätzlich könnte hier auch ein beliebiges anderes Regelungsverfahren eingesetzt werden.

Bei geöffnetem Schalter 15 wird die Magnetspulenanordnung 14 in den Freilaufzustand umgeschaltet, wobei in der Spule 22 der Freilaufstrom induziert wird, der im Freilaufstromkreis 18 fließt. Dadurch, daß der Meßwiderstand 16 mittels des geöffneten Schalters 15 vom Freilaufstromkreis 18 abgetrennt ist, ist dieser stromlos, so daß an ihm keine Verlustleistung erzeugt wird. Des weiteren wird die Steuereinheit 20 der Regeleinrichtung 26 vor zu großen Spannungen geschützt, da beim öffnen des Schalters 15 kurzzeitig Spannungsspitzen des induzierten Freilaufstromes möglich sind, die im Meßwiderstand 16 sehr hohe Meßspannungsspitzen erzeugen würden. Derartige Spannungsspitzen in der Meßspannung UM sind auf Grund der Abtrennung des Meßwiderstandes 16 vom Freilaufstromkreis 18 vermieden.

Nach Ablauf der Anzugszeitdauer TA verursacht die Umschalteinrichtung 25 am Umschalteingang UE der Steuereinheit 20 ein Umschaltsignal, wodurch der Spulenstrom IS von seinem Anzugsstromwert auf den dem Haltestrom IH entsprechenden Wert reduziert wird. Die Regelung des Haltestromes IH erfolgt dabei analog zu der des Anzugsstromes IA durch Taktung mit dem Unterschied, daß der Sollwert der Meßspannung UM am Meßwiderstand 16 entsprechend geringer ist. Der Haltestrom IH fließt so lange durch die Magnetspulenanordnung 14, bis die Versorgungsgleichspannung UG durch ein Abschalten der Eingangsspannung UO ebenfalls abgeschaltet wird und eine fallende Flanke 33 aufweist. Der Spulenstrom IS reduziert sich dann e-funktionsähnlich bis zum Wert Null. Die Eingangsspannung UO bzw. die Versorgungsgleichsspannung UG stellen somit ein Schaltsignal dar, das beim Einschalten der Eingangsspannung UO bzw. der Versorgungsgleichspannung UG den Beginn der Anzugsphase und beim Abschalten der Eingangsspannung UO bzw. der Versorgungsgleichspannung UG das Ende der Haltephase bestimmt. Ein Abschalten der Eingangsspannung UO und damit der Versorgungsgleichspannung UG während der Anzugszeitdauer ist nicht sinnvoll, da dann ein gesichertes Anziehen des Ventilschiebers nicht erfolgen kann. Die Anzugszeitdauer TA ist vorzugsweise gerade so lange gewählt, daß die Magnetspulenanordnung 14 des Magnetventiles den zugeordneten Ventilschieber sicher umschalten kann.

Auf Grund der Gleichrichteranordnung 6 können als Eingangsspannung UO Gleich- oder Wechselspannungen verwendet werden. Die Größe der Eingangsspannung UO ist dabei so zu wählen, daß sie zumindest den während der Anzugszeitdauer durch die Magnetspulenanordnung 14 fließenden Anzugsstrom IA gewährleistet. Größere Eingangsspannungen UO als der geforderte Minimalwert sind bei der erfindungsgemäßen Schaltungsvorrichtung 1 ebenfalls möglich, da sowohl Anzugsstrom IA als auch Haltestrom IH durch Taktung abgesenkt werden können. Beispielsweise kann die Eingangsspannung UO im Bereich von 24 V bis 230 V Gleich- oder Wechselspannung liegen.

Die getaktete Spannungsquelle 29 wird ebenfalls aus der Versorgungsgleichspannung UG versorgt und liefert an ihrem Ausgang die getaktete, geregelte Regeleinrichtungsversorgungsspannung UR, so daß auch für die Regeleinrichtung 26 keine gesonderte externe Spannungsversorgung notwendig ist. Die zur Versorgung der Regeleinrichtung 26 notwendige Regeleinrichtungsversorgungsspannung UR wird mittels der getakteten Spannungsquelle 29 und der Gleichrichteranordnung 6 aus der Eingangsspannung UO gewonnen.

## Patentansprüche

1. Schaltungsvorrichtung zur Regelung eines durch eine Magnetspulenanordnung (14) fließenden Spulenstromes (IS), mit einer Regeleinrichtung (26), die eine Messanordnung (16, 21) zum Messen des Spulenstromes (IS) aufweist und die den Spulenstrom (IS) in Abhängigkeit von der gemessenen Spulenstromstärke regelt, mit Mitteln zur Erzeugung eines durch die Magnetspulenanordnung (14) fließenden Anzugsstromes (IA) und mit einer Umschalteinrichtung (25) zur Absenkung des Spulenstromes (IS) nach Ablauf einer Anzugszeitdauer (TA) auf einen geringeren, bis zum Ende eines Schaltsignales (UG bzw. UO) fließenden, getakteten Haltestrom (IH), **dadurch gekennzeichnet, dass** die Regeleinrichtung (26) Mittel zur Taktung auch des Anzugsstroms (IA) aufweist und dass die Messanordnung (16, 21) außerhalb des Freilaufstromkreises (18) geschaltet ist, in dem während des in den Taktpausen vorliegenden Freilaufzustands der Magnetspulenanordnung (14) der Freilaufstrom fließt.

2. Schaltungsvorrichtung nach Anspruch 1, **dadurch gekennzeichnet, daß** die Regeleinrichtung (26) einen insbesondere als Halbleiterschalter ausgebildeten gesteuerten Schalter (15) aufweist, dessen Schaltstrecke in Reihe mit der Magnetspulenanordnung (14) geschaltet ist, so daß der Spulenstrom (IS) mittels des Schalters (15) ein- und abschaltbar ist.

3. Schaltungsvorrichtung nach Anspruch 2, **dadurch gekennzeichnet, daß** die Schaltstrecke des gesteuerten Schalters (15) den Freilaufstromkreis (18) und die Meßanordnung (16, 21) verbindet.

4. Schaltungsvorrichtung nach einem der Ansprüche 1 bis 3, **dadurch gekennzeichnet, daß** der Freilaufstromkreis (18) zumindest aus der Magnetspulenanordnung (14) und einer Freilaufdiode (17) besteht.

5. Schaltungsvorrichtung nach Anspruch 4, **dadurch gekennzeichnet, daß** eine Leuchtdiode (13) oder andere Anzeigeelemente in den Freilaufstromkreis (18) eingeschaltet sind.

6. Schaltungsvorrichtung nach einem der Ansprüche 1 bis 5, **dadurch gekennzeichnet, daß** die Meßanordnung (16, 21) einen Meßwiderstand (16) aufweist, der in Reihe zur Magnetspulenanordnung (14) schaltbar ist, so daß außerhalb der Taktpausen der Spulenstrom (IS) zumindest im wesentlichen durch den Meßwiderstand (16) fließt.

7. Schaltungsvorrichtung nach Anspruch 6, **dadurch gekennzeichnet, daß** die am Meßwiderstand (16) abfallende Meßspannung (UM) über eine Meßleitung (24) einer Auswerteeinrichtung zugeführt wird, wobei ein insbesondere als Halbleiterschalteranordnung ausgebildeter Schalter (21) in die Meßleitung (24) eingeschaltet ist, so daß die Auswerteeinrichtung von der Meßspannung (UM) abtrennbar ist.

8. Schaltungsvorrichtung nach einem der Ansprüche 1 bis 7, **dadurch gekennzeichnet, daß** eine Gleichrichteranordnung (6) vorgesehen ist, die eine Eingangsspannung (UO) in eine zur Spannungsversorgung der Magnetspulenanordnung (14) dienende Versorgungsgleichspannung (UG) umformt.

9. Schaltungsvorrichtung nach Anspruch 8, **dadurch gekennzeichnet, daß** die Gleichrichteranordnung (6) eine Diodenbrückenschaltung (7) enthält.

10. Schaltungsvorrichtung nach einem der Ansprüche 1 bis 9, **dadurch gekennzeichnet, daß** zur Spannungs- bzw. Stromversorgung der Regeleinrichtung (26) eine getaktete Spannungsquelle (29) bzw. Stromquelle vorhanden ist, die über die Versorgungsspannung (UG) der Magnetspulenanordnung (14) gespeist wird.

11. Schaltungsvorrichtung nach einem der Ansprüche 1 bis 10, **dadurch gekennzeichnet, daß** die Magnetspulenanordnung (14) von einer einzigen Magnetspule gebildet ist.

12. Schaltungsvorrichtung nach einem der Ansprüche 1 bis 11, **dadurch gekennzeichnet, daß** die Regeleinrichtung (26) über Meßwertspeichermittel zum Speichern des zuletzt gemessenen Meßwerts verfügt.

13. Schaltungsvorrichtung nach Anspruch 12, **dadurch gekennzeichnet, daß** die Meßwertspeichermittel von einem sample-and-hold-Glied gebildet sind.

## Claims

1. Switching device for the control of a coil current (IS) flowing through a solenoid arrangement (14), with a control device (26) provided with a measuring arrangement (16, 21) for measuring the coil current (IS) and controlling the coil current (IS) in dependence on the measured coil current value, with means for generating a pick-up current (IA) flowing through the solenoid arrangement (14), and with a change-over device (25) for reducing the coil current (IS), at the end of a pick-up time (TA), to a lower clocked holding current (IH) flowing until the end of a switching signal (UG or UO), **characterised in that** the control device (26) is provided with means for clocking the pull-in current (IA) and **in that** the measuring arrangement (16, 21) is connected outside the free-wheeling circuit (18) in which the free-wheeling current flows in the free-wheeling condition of the solenoid arrangement (14) prevailing during the clock pauses.

2. Switching device according to claim 1, **characterised in that** the control device (26) is provided with a controlled switch (15), in particular designed as a semi-conductor switch, with a contact-break distance connected in series with the solenoid arrangement (14), so that the coil current (IS) can be switched on and off by means of the switch (15).

3. Switching device according to claim 2, **characterised in that** the contact-break distance of the controlled switch (15) connects the free-wheeling circuit (18) and the measuring arrangement (16, 21).

4. Switching device according to any of claims 1 to 3, **characterised in that** the free-wheeling circuit (18) comprises at least the solenoid arrangement (14) and a free-wheeling diode (17).

5. Switching device according to claim 4, **characterised in that** a light-emitting diode (13) or other indicating elements are provided in the free-wheeling circuit (18).

6. Switching device according to any of claims 1 to 5, **characterised in that** the measuring arrangement (16, 21) is provided with a measuring resistor (16) connectable in series with the solenoid arrangement (14), so that the coil current (IS) at least substantially flows through the measuring resistor (16) outside of the clock pauses.

7. Switching device according to claim 6, **characterised in that** the measuring voltage (UM) released at the measuring resistor (16) is fed to an evaluation device via a measuring line (24), a switch (21) designed in particular as a semiconductor switch arrangement being located in the measuring line (24) to enable the evaluation device to be disconnected from the measuring voltage (UM).

8. Switching device according to any of claims 1 to 7, **characterised in that** a rectifier arrangement (6) converts an input voltage (UO) to a DC voltage (UG) for the voltage supply of the solenoid arrangement (14).

9. Switching device according to claim 8, **characterised in that** the rectifier arrangement (6) includes a rectifier bridge circuit (7).

10. Switching device according to any of claims 1 to 9, **characterised in that** the voltage or power supply of the control device (26) is provided by a clocked voltage source (29) or power source fed via the supply voltage (UG) of the solenoid arrangement (14).

11. Switching device according to any of claims 1 to 10, **characterised in that** the solenoid arrangement (14) consists of a single solenoid.

12. Switching device according to any of claims 1 to 11, **characterised in that** the control device (26) is provided with data storage means for storing the latest measured value.

13. Switching device according to claim 12, **characterised in that** the data storage means are designed as a sample-and-hold element.

## Revendications

1. Circuit pour la régulation d'un courant de bobine (IS) circulant à travers un agencement de bobine magnétique (14), comportant un dispositif de régulation (26) qui comporte un dispositif de mesure (16, 21) pour mesurer le courant de bobine (IS), et qui régule le courant de bobine (IS) en fonction de l'intensité du courant de bobine mesurée, comportant des moyens pour produire un courant d'actionnement (IA) circulant à travers l'agencement de bobine magnétique (14), et comportant un dispositif de commutation (25) pour abaisser le courant de bobine (IS) à l'expiration d'une durée d'actionnement (TA) à un courant de maintien (IH) rythmé, plus faible, circulant jusqu'à la fin d'un signal de commutation (UG ou UO), **caractérisé en ce que** le dispositif de régulation (26) comporte des moyens pour rythmer aussi le courant d'actionnement (IA) et **en ce que** le dispositif de mesure (16, 21) est monté à l'extérieur du circuit de roue libre (18), dans lequel le courant de roue libre circule pendant l'état de roue libre, existant dans les pauses de rythme de l'agencement de bobine magnétique (14).

2. Circuit selon la revendication 1, **caractérisé en ce que** le dispositif de régulation (26) comporte un interrupteur commandé (15), conformé en particulier en interrupteur à semi-conducteurs, dont la branche de commande est montée en série avec l'agencement de bobine magnétique (14), ce qui fait que le courant de bobine (IS) peut être enclenché et coupé au moyen de l'interrupteur (15).

3. Circuit selon la revendication 2, **caractérisé en ce que** le parcours de commande de l'interrupteur commandé (15) relie le circuit de roue libre (18) et le dispositif de mesure (16, 21).

4. Circuit selon l'une des revendications 1 à 3, **caractérisé en ce que** le circuit de roue libre (18) est constitué au moins de l'agencement de bobine magnétique (14) et d'une diode de roue libre (17).

5. Circuit selon la revendication 4, **caractérisé en ce qu'**une diode luminescente (13) ou d'autres éléments indicateurs sont montés dans le circuit de roue libre (18).

6. Circuit selon l'une des revendications 1 à 5, **caractérisé en ce que** le dispositif de mesure (16, 21) comporte une résistance de mesure (16) qui peut être montée en série avec l'agencement de bobine magnétique (14), de sorte qu'en dehors des pauses de rythme le courant de bobine (IS) circule au moins essentiellement à travers la résistance de mesure (16).

7. Circuit selon la revendication 6, **caractérisé en ce que** la tension de mesure (UM), qui chute sur la résistance de mesure (16), est acheminée par une ligne de mesure (24) à un dispositif d'exploitation, un interrupteur (21), conformé en particulier en interrupteur à semi-conducteurs, étant monté dans la ligne de mesure (24), ce qui fait que le dispositif d'exploitation peut être séparé de la tension de mesure (UM).

8. Circuit selon l'une des revendications 1 à 7, **caractérisé en ce qu'**il est prévu un dispositif à redresseur (6) qui transforme une tension d'entrée (UO) en une tension continue d'alimentation (UG) servant à l'alimentation en tension de l'agencement de bobine magnétique (14).

9. Circuit selon la revendication 8, **caractérisé en ce que** le dispositif à redresseur (6) contient un circuit en pont de diodes (7).

10. Circuit selon l'une des revendications 1 à 9, **caractérisé en ce que** pour l'alimentation en tension ou en courant du dispositif de régulation (26), il est prévu une source de tension rythmée (29) ou une source de courant rythmée qui est alimentée par la tension d'alimentation (UG) de l'agencement de bobine magnétique (14).

11. Circuit selon l'une des revendications 1 à 10, **caractérisé en ce que** l'agencement de bobine magnétique (14) est formé par une seule bobine magnétique.

12. Circuit selon l'une des revendications 1 à 11, **caractérisé en ce que** le dispositif de régulation (26) comporte des moyens de mémorisation des valeurs de mesure pour mémoriser la valeur de mesure mesurée en dernier.

13. Circuit selon la revendication 12, **caractérisé en ce que** les moyens de mémorisation des valeurs de mesure sont formés par un composant échantillonneur-bloqueur.
